# DEMANDE DE BREVET EUROPEEN

(11) **EP 4 764 352 A1**
(43) Date de publication de la demande: **24.06.2026**
(21) Numéro de dépôt: 25224721.8
(22) Date de dépôt: 17.12.2025
(51) Int. Cl.: F24H 4/04, F24H 9/02

(54) **DISPOSITIF DE CHAUFFAGE THERMODYNAMIQUE D EAU SANITAIRE COMPRENANT UN CAISSON AVEC PRÉMONTAGE SANS OUTILS NI ASSEMBLAGE VISSÉ**

(30) Priorité: 20.12.2024 FR 2414925
(71) Demandeur: Compagnie Industrielle des Chauffe-Eau, 68300 Saint-Louis (FR)
(72) Inventeur: NAUROY, Luc, 68500 BERGHOLTZ (FR)
(74) Mandataire: Ipsilon

(57) **Abrégé**

L'invention concerne un dispositif de chauffage thermodynamique d'eau sanitaire comportant :
- un ballon de stockage de l'eau s'étendant le long d'une direction principale;
- un seau (9) monté sur une partie supérieure du ballon;
- un caisson formant une paroi latérale de caisson (32) et une surface supérieure de caisson pour former au moins partiellement avec le seau (9) l'espace de réception, le caisson comprenant une première coquille (18) et une deuxième coquille;
- un module de chauffage de l'eau comprenant une pompe à chaleur, au moins une partie de la pompe à chaleur étant disposée dans l'espace de réception;
caractérisé en ce qu'il comprend en outre un système de fixation entre la première coquille (18) et le seau (9), le système de fixation étant configuré pour fixer la première coquille (18) de manière amovible sur le seau (9) sans outils et sans assemblage vissé

## Description

### Domaine technique

La présente invention concerne le domaine du bâtiment, notamment de l'eau chaude sanitaire. En particulier, l'invention concerne un dispositif de chauffage d'eau sanitaire.

### Arrière-plan technologique

Il existe des dispositifs de chauffage d'eau sanitaire thermodynamique utilisant les calories présentes dans l'air environnant. Ils sont ainsi dits « monoblocs » en ce qu'ils permettent la production d'eau chaude et la ventilation d'un bâtiment.

Généralement, un échangeur thermique de la pompe à chaleur est monté au-dessus du ballon de stockage dans un seau, fermé par un couvercle, ou entre deux coquilles.

Le maintien en position sur le dispositif des deux coquilles est souvent assuré par le vissage sous 2 formes : la première et la plus importante est le vissage de l'une des coquilles sur le seau, et la deuxième est le vissage des deux coquilles entre elles. Dans ces cas, les coquilles ne sont pas conçues pour être fixées indépendamment. Par ailleurs sans vissage de la première coquille, celle-ci ne tient pas en place seule si elle est soumise à un effort de poussée, même faible. La première coquille est en équilibre. Cette solution n'est pas optimale car le montage des coquilles est difficile, notamment en raison d'un accès exigu (montage, maintenance...). En effet, une première coquille doit être positionnée sur le seau, puis la deuxième coquille doit être approchée, tout en maintenant la première coquille par une main, ou en espérant que celle-ci reste en position. Cela pose également un problème lors des maintenances de la pompe à chaleur, car l'ouverture du caisson implique le risque de faire tomber l'une des coquilles, notamment la coquille arrière qui est difficile d'accès une fois installée chez le client. Le vissage nécessite également l'utilisation d'un outillage adapté qui monopolise une main de l'installateur et limite donc ses possibilités de manutention de la ou des coquilles. Par ailleurs l'accessibilité de l'outil est souvent impossible lors d'une maintenance.

Pour faciliter l'assemblage des coquilles sur le dispositif, il est connu de fixer une première coquille par vissage sur le manteau extérieur du ballon.

Le document WO2024/066838 décrit un dispositif de chauffage d'eau sanitaire thermodynamique.

Il existe un besoin d'améliorer encore le montage du caisson des dispositifs thermodynamiques de chauffage d'eau pour simplifier l'assemblage tout en garantissant un aspect extérieur esthétique.

### Résumé de l'invention

Pour cela, l'invention propose un dispositif de chauffage thermodynamique d'eau sanitaire comportant :
- un ballon de stockage de l'eau ;
- un seau monté sur une partie supérieure du ballon, le seau formant un fond et comprenant une paroi périphérique s'étendant à partir et autour du fond pour former au moins partiellement un espace de réception ;
- un caisson formant une paroi latérale de caisson et une paroi supérieure de caisson pour former au moins partiellement avec le seau l'espace de réception, le caisson comprenant une première coquille et une deuxième coquille ;
- un module de chauffage de l'eau comprenant une pompe à chaleur, au moins une partie de la pompe à chaleur étant disposée dans l'espace de réception ;
**caractérisé en ce qu'**il comprend en outre un système de fixation entre la première coquille et le seau, le système de fixation étant configuré pour fixer la première coquille de manière amovible sur le seau sans outils et sans assemblage vissé.

Dans la présente invention, une configuration impliquant que la première coquille et/ou le seau sont configurés pour être fixés l'un à l'autre de manière amovible, permet un « prémontage » de la première coquille. Cette opération se fait sans outil ni assemblage vissé et permet ainsi à l'installateur d'utiliser ses deux mains pour la manutention de la coquille. L'opération de montage est ainsi simplifiée, car avant la fixation définitive, la première coquille est préfixée. Il n'est donc pas nécessaire de maintenir la première coquille ou de risquer une chute de celle-ci pendant sa fixation définitive.

Par ailleurs, aucun vissage par l'extérieur n'est nécessaire pour la fixation de la première coquille sur le seau, ce qui permet aussi d'avoir un aspect extérieur du dispositif plus esthétique. En particulier, la surface extérieure du ballon de stockage de l'eau peut venir dans la continuité de la surface extérieure du caisson.

Plus particulièrement, le ballon de stockage de l'eau peut comporter une cuve recouverte au moins sur une surface périphérique par une paroi latérale d'un manteau, la paroi latérale du caisson s'étendant dans le prolongement de la paroi latérale du manteau.

En particulier, la surface extérieure de la paroi latérale dudit manteau s'étend de préférence dans la continuité d'une surface extérieure de la paroi latérale de caisson.

Le ballon peut s'étendre suivant une direction principale verticale.

La paroi latérale du manteau peut entourer la cuve autour de la direction principale.

Le fond du seau peut s'étendre dans un plan perpendiculaire à la direction principale.

La paroi périphérique du seau peut s'étendre à partir du fond autour de la direction principale et sensiblement parallèlement à la direction principale.

La paroi latérale de caisson peut s'étendre autour de la direction principale et sensiblement parallèlement à la direction principale.

La paroi supérieure de caisson peut s'étendre dans un plan perpendiculaire à la direction principale.

Le ballon de stockage de l'eau est de préférence de section circulaire transversalement à la direction principale.

Le contour de la paroi périphérique du seau et/ou le contour la paroi latérale du caisson pris transversalement à la direction principale peut être polygonal, par exemple rectangulaire ou carré, ovale ou circulaire.

Le ballon de stockage de l'eau comprend de préférence un isolant thermique positionné entre la cuve et le manteau.

La paroi latérale du caisson peut venir en recouvrement, de préférence totalement, de la paroi périphérique du seau.

La deuxième coquille peut être fixée de manière amovible à la première coquille, chaque coquille formant une demi-paroi latérale de caisson. Les demi-parois latérales de caisson forment ainsi la paroi latérale de caisson.

Le caisson peut comprendre une paroi supérieure fixée de manière amovible aux première et deuxième coquilles. La paroi supérieure forme au moins partiellement avec la paroi latérale de caisson l'espace de réception.

Les coquilles peuvent être configurée pour être déformées élastiquement lors de leur montage sur le dispositif, notamment sur le seau.

La déformation de la demi-paroi latérale au montage de la première coquille et/ou des coquilles peut comprendre une flexion autour d'un axe parallèle à la direction principale pour initier un déplacement de chacun des bords d'extrémité de la demi-paroi latérale.

Chacune des demi-parois latérales de caisson peut s'étendre le long d'un secteur angulaire autour de la direction principale, notamment un secteur angulaire autour de la direction principale de 180°.

On entend par « demi-paroi » le fait que la paroi latérale comprend deux portions de parois pour former la totalité de la paroi latérale. Toutefois, cette formulation n'implique pas que le secteur angulaire autour de la direction principale est nécessairement de 180°. Il en est de même pour les autres éléments reprenant une formulation avec « demi ».

Le dispositif de chauffage peut comprendre un module d'extraction d'air monté à l'intérieur de l'espace de réception. Cet air peut être extrait d'un bâtiment dans lequel est disposé le dispositif de chauffage ou d'une source d'air différente.

La première coquille et/ou le seau peuvent être configurés pour être fixés l'un à l'autre sans outil.

Le seau et/ la première coquille peuvent être configurés pour coopérer par encliquetage pour permettre la fixation entre le seau et la première coquille.

Le seau et/ la première coquille peuvent être configurés pour maintenir en position la première coquille sur le seau le long de la direction principale et le long d'au moins une direction transversale à la direction principale. De préférence, le seau et/ la première coquille sont configurés pour maintenir en position la première coquille sur le seau le long de la direction principale et le long d'au moins deux directions transversales à la direction principale.

Le système de fixation est configuré pour permettre le maintien de la première coquille sur le seau sans outils ni assemblage vissé.

Le système de fixation peut comprendre au moins un relief mâle et au moins un relief femelle configurés pour coopérer ensemble pour fixer la première coquille sur le seau.

Les reliefs mâle et/ou femelle peuvent être configurés pour coopérer ensemble de manière à générer un couple résistant de basculement de la première coquille autour d'au moins un axe perpendiculaire à la direction principale.

Ce couple résistant de basculement est par exemple obtenu au moyen d'au moins une butée formée par l'un parmi les reliefs mâle et femelle ou bien par pincement de l'un parmi les reliefs mâle et femelle. De manière alternative, une combinaison d'un pincement et d'au moins une butée peut être réalisé.

Les reliefs mâle et/ou femelle peuvent former une butée configurée pour empêcher un déplacement de la première coquille par rapport au seau le long de la direction principale et le long d'au moins une direction transversale à la direction principale.

Le relief femelle peut être porté par la première coquille et le relief mâle peut être porté par le seau. De manière alternative, le relief femelle peut être porté par le seau et le relief mâle peut être porté par la première coquille.

Le relief femelle peut être de la forme d'un organe d'engagement, par exemple formé par un crochet définissant un espace de réception du relief mâle.

Le relief mâle peut être de la forme d'un bord convexe configuré pour se loger à l'intérieur d'un espace de réception formé par le relief femelle. Le bord convexe peut être le bord du seau.

Les reliefs mâle et femelle peuvent être configurés pour coopérer par encliquetage pour permettre la fixation entre le seau et la première coquille. Ainsi, le relief mâle et/ou le relief femelle sont configurés pour se déformer élastiquement pour coopérer ensemble et ainsi permettre la fixation de la première coquille sur le seau.

Ledit au moins un relief femelle peut comprendre au moins un organe d'engagement déformable formé sur la première coquille et configuré pour coopérer, grâce à la déformation élastique dudit au moins un organe d'engagement lors du montage de la première coquille sur le seau, avec la paroi périphérique du seau pour la fixation amovible de la première coquille sur le seau.

La première coquille peut comprendre au moins un organe d'engagement déformable configuré pour coopérer, grâce à la déformation élastique dudit au moins un organe d'engagement lors du montage de la première coquille sur le seau, avec la paroi périphérique du seau pour la fixation amovible de la première coquille sur le seau.

La déformation élastique dudit au moins un organe d'engagement permet à la première coquille d'être déplacée depuis une position intermédiaire de montage vers une position finale de montage. Ledit organe d'engagement peut présenter plusieurs états de déformation. Ledit organe d'engagement peut par exemple présenter un premier et un deuxième états de déformation lorsque la première coquille est respectivement dans les positions intermédiaire et finale de montage. La déformation dudit organe d'engagement dans le premier état est de préférence supérieure à celle dans le deuxième état. La présence d'une déformation élastique dans le deuxième état permet de garantir un effort appliqué par ledit organe d'engagement sur le seau pour améliorer le maintien de la première coquille sur le seau.

Ledit au moins un organe d'engagement peut s'étendre à partir d'une paroi intérieure de la première coquille pour être positionné en recouvrement d'un bord supérieur de la paroi périphérique du seau lorsque la première coquille est fixée au seau.

Ledit au moins organe d'engagement est par exemple de la forme d'un crochet ou d'un rabat replié vers le fond du seau lorsque la première coquille est disposée sur le bord supérieur de la paroi périphérique.

Ledit au moins organe d'engagement est de préférence configuré pour maintenir en position la première coquille sur le seau le long d'au moins une direction transversale à la direction principale.

Ledit au moins organe d'engagement peut former une butée le long d'au moins une direction transversale à la direction principale.

Le dispositif de chauffage comprend de préférence une pluralité d'organes d'engagement pour améliorer le maintien de la première coquille sur le seau et ainsi limiter le risque de chute ou de désengagement de la première coquille.

Le dispositif de chauffage comprend de préférence au moins trois organes d'engagement disposés au niveau d'une première extrémité, d'une deuxième extrémité et d'une zone centrale de la première coquille autour de la direction principiel. Le maintien de la première coquille sur le seau est ainsi améliorér.

Le dispositif de chauffage peut comprendre en outre un système de détrompage configuré pour positionner angulairement ledit au moins un organe d'engagement autour de la direction principale.

Le système de détrompage peut comprendre au moins un logement de détrompage formé par la paroi périphérique du seau et configuré pour recevoir ledit au moins un organe d'engagement, ledit au moins un logement de détrompage étant en complémentarité de dimension avec ledit au moins un organe d'engagement et présentant une position angulaire prédéterminée pour positionner la première coquille vis-à-vis du seau autour de la direction principale.

Le seau et la première coquille peuvent comprendre un dispositif de fixation de la première coquille par rapport au seau.

Ledit dispositif de fixation peut comprendre au moins une empreinte mâle de fixation et au moins une empreinte femelle de fixation configurée pour coopérer ensemble lorsque la première coquille est fixée au seau.

Les empreintes mâle et femelle s'étendent de préférence autour de la direction principale.

L'empreinte mâle est par exemple formée sur une face externe de la paroi périphérique du seau.

L'empreinte femelle est par exemple formée sur la paroi intérieure de la première coquille.

L'empreinte mâle est par exemple une nervure ou un élément en saillie de la surface à partir de laquelle elle s'étend.

L'empreinte femelle est par exemple une rainure formée dans la surface au niveau de laquelle elle est formée. Cette rainure peut être formée par enlèvement de matière ou par deux excroissances formant les limites supérieures et inférieures de la rainure. Dans ce dernier cas, la rainure peut être formée par deux nervures.

Les empreintes femelle et mâle sont de préférence en complémentarité de forme et/ou de dimension de manière à permettre l'insertion de l'empreinte male dans l'empreinte femelle.

Les empreintes femelle et mâle sont disposées de telle sorte que l'empreinte mâle fait face à l'empreinte femelle lorsque la première coquille est montée sur le seau.

Les empreintes mâle et femelle peuvent s'étendre de manière discontinue. Ainsi, les empreintes mâle et femelle peuvent comporter une pluralité de portions d'empreintes mâle et femelle permettant conjointement de former les empreintes mâle et femelle.

Les portions d'empreintes mâle et femelle peuvent être réparties le long de la première coquille autour de la direction principale.

Le dispositif de chauffage comprend de préférence au moins deux portions d'empreintes mâle et femelle. Une première portion d'empreintes mâle et femelle est disposée au niveau de la première extrémité de la première coquille et une deuxième portions d'empreintes mâle et femelle est disposée au niveau de la deuxième extrémité de la première coquille.

La dimension radiale de l'empreinte mâle par rapport à la direction principale est prédéterminée pour être égale ou inférieure au déplacement autorisé des première et deuxième extrémités de la première coquille lors de sa déformation. Lors du montage ou du démontage, il est ainsi possible de déformer la paroi latérale du caisson formée par la première coquille pour désengager l'empreinte mâle de l'empreinte femelle.

Ledit dispositif de fixation est de préférence configuré pour maintenir en position la première coquille sur le seau le long de la direction principale.

Ledit dispositif de fixation peut former une butée le long de la direction principale.

Ledit au moins un organe d'engagement peut être configuré pour se déformer au contact de la paroi périphérique sous un effort prédéterminé de montage de manière à permettre un accès de l'empreinte mâle de fixation dans l'empreinte femelle de fixation, ledit au moins un organe d'engagement étant également configuré pour exercer un effort sur la paroi périphérique de maintien de l'empreinte mâle de fixation dans l'empreinte femelle de fixation lorsque la première coquille est fixée au seau.

Ledit au moins un organe d'engagement est de préférence à proximité d'un dispositif de fixation. Ainsi, l'organe d'engagement forme une butée empêchant l'empreinte mâle de sortir de l'empreinte femelle. Cette butée est donc une butée déformable sous un certain effort prédéterminé correspondant à l'effort à appliquer pour le montage de la première coquille sur le seau. Pour faire sortir l'empreinte mâle de l'empreinte femelle, l'utilisateur doit appliquer cet effort prédéterminé permettant de suffisamment déformer l'organe d'engagement jusqu'au désengagement. La proximité entre l'organe d'engagement et le dispositif de fixation permet un meilleur maintien de la première coquille sur le seau.

La hauteur de la paroi périphérique du seau perpendiculairement au fond peut être inférieure à la hauteur de la paroi latérale de caisson perpendiculairement au fond.

La pompe à chaleur peut comprendre un premier échangeur thermique de chauffage de l'eau et un deuxième échangeur thermique, le deuxième échangeur thermique étant positionné dans l'espace de réception, notamment sur le fond.

Le caisson peut comprendre une entrée d'air et une sortie d'air.

Le module d'extraction peut être configuré pour créer un flux d'air au travers du deuxième échangeur thermique.

Le module d'extraction peut comprendre un ventilateur ou être configuré pour être raccordé à un ventilateur, le ventilateur étant configuré pour permettre une circulation d'air entre l'entrée et la sortie.

Le ballon de stockage peut avoir un volume de stockage d'eau compris entre 50 l et 300 l.

L'ensemble des caractéristiques décrites pour la première coquille s'appliquent à la deuxième coquille.

Les première et deuxième coquilles peuvent être fixées l'une à l'autre pour finaliser le montage du caisson sur le seau. Cette fixation peut être une fixation vissée.

### Brève description des figures

La description qui va suivre en regard des dessins annexés, donnés à titre d'exemples non limitatifs, fera bien comprendre en quoi consiste l'invention et comment elle peut être réalisée. Sur les figures annexées :
[fig. 1] illustre, en perspective, un exemple de dispositif selon l'invention ;
[fig. 2] illustre, en perspective, une partie supérieure du dispositif de la figure 1, une coquille du caisson étant omise ;
[fig. 3] illustre, en perspective, une coquille du caisson du dispositif de la figure 1 ;
[fig. 4] illustre, en perspective et de manière détaillée, une portion de la coquille du caisson du dispositif de la figure 1;
[fig. 5] illustre, en coupe, une première étape de montage de la coquille sur un seau du caisson du dispositif de la figure 1 ;
[fig. 6] illustre, en coupe, une deuxième étape de montage de la coquille sur un seau du caisson du dispositif de la figure 1 ;
[fig. 7] illustre, en coupe, une troisième étape de montage de la coquille sur un seau du caisson du dispositif de la figure 1 ;
[fig. 8] illustre, en perspective et de manière détaillée, une portion de la coquille du caisson du dispositif de la figure 1 comprenant un système de détrompage.

### Description de mode(s) de réalisation

Par souci de clarté, les mêmes références désignant les mêmes éléments selon l'état de l'art et selon l'invention sont utilisées pour toutes les figures.

Le concept de l'invention est décrit plus complètement ci-après avec référence aux dessins joints, sur lesquels des modes de réalisation du concept de l'invention sont montrés. Sur les dessins, la taille et les tailles relatives des éléments peuvent être exagérées à des fins de clarté. Des numéros similaires font référence à des éléments similaires sur tous les dessins. Cependant, ce concept de l'invention peut être mis en œuvre sous de nombreuses formes différentes et ne devrait pas être interprété comme étant limité aux modes de réalisation exposés ici. Au lieu de cela, ces modes de réalisation sont proposés de sorte que cette description soit complète, et communiquent l'étendue du concept de l'invention aux hommes du métier.

Une référence dans toute la spécification à « un mode réalisation » signifie qu'une fonctionnalité, une structure, ou une caractéristique particulière décrite en relation avec un mode réalisation est incluse dans au moins un mode réalisation de la présente invention. Ainsi, l'apparition de l'expression « dans un mode réalisation » à divers emplacements dans toute la spécification ne fait pas nécessairement référence au même mode réalisation. En outre, les fonctionnalités, les structures, ou les caractéristiques particulières peuvent être combinées de n'importe quelle manière appropriée dans un ou plusieurs modes de réalisation. De plus, le terme « comprenant » n'exclut pas d'autres éléments ou étapes.

On a illustré sur les figures 1 à 8 un exemple de dispositif 1 de chauffage thermodynamique d'eau sanitaire selon l'invention.

Le dispositif 1 comprend un ballon 2 de stockage d'eau sanitaire s'étendant selon une direction principale X verticale. Le ballon 2 a par exemple un volume de stockage de 200 I.

Le ballon 2 comprend ainsi une partie inférieure 3, qui est destinée à être dirigée vers le sol, et une partie supérieure 4, opposée à la partie inférieure 3. La partie inférieure 3 peut notamment être posée au sol.

Le dispositif 1 comprend un seau 9 monté sur la partie supérieure 4 du ballon 2, comme illustré dans la vue de la figure 2 notamment.

Le seau 9 comprend un fond 8 qui s'étend de préférence dans un plan sensiblement horizontal **P,** c'est-à-dire transversalement à la direction principale X du ballon 2.

Le seau 9 comporte également une paroi périphérique 10 autour du fond 8 qui s'étend sensiblement perpendiculairement au fond 8. La paroi périphérique 10 s'étend autour de la direction principale X.

Le dispositif 1 comprend un caisson 16 formé de deux coquilles 17 et 18 montées de manière amovible sur le seau 9. Dans cet exemple, l'une des coquilles est dite coquille avant 17, l'autre est dite coquille arrière 18.

Les coquilles 17 et 18 forment chacune une demi-paroi latérale de caisson 30 qui forment ensemble, lorsque les coquilles 17 et 18 sont montées sur le seau 9, une paroi latérale de caisson 32.

Le caisson 16 est également formé par une paroi supérieure de caisson 20.

La paroi latérale de caisson 32 et la paroi supérieure de caisson 20 forment avec le seau 9 un espace de réception 33.

Le dispositif 1 comporte, comme illustré sur la vue de la figure 2, un module de chauffage de l'eau 5 comportant une pompe à chaleur 6.

La pompe à chaleur 6 comporte un échangeur thermique de chauffage de l'eau (non illustré) qui est, par exemple, disposé à l'intérieur du ballon 2.

La pompe chaleur 6 comporte, en outre, un deuxième échangeur thermique 7 positionné dans l'espace de réception 33.

Le dispositif 1 comporte également un module d'extraction d'air 15 monté sur le fond 8.

Le module d'extraction d'air 15 comporte de plus un ventilateur 21 monté sur le fond 8 dans l'espace de réception 33 permettant un flux d'air entre une entrée d'air 22 et une sortie d'air 23.

L'entrée d'air 22 et la sortie d'air 23 sont positionnées sur la paroi supérieure de caisson 20. Le module d'extraction d'air 15 est configuré pour que le flux d'air traverse le deuxième échangeur thermique 7.

Le module d'extraction d'air 15 peut comporter des raccords de piquage au niveau de l'entrée 22 et de la sortie 23.

La hauteur Hp de la paroi périphérique 10 du seau 9 prise perpendiculairement au fond 8, qui est sensiblement constante, est inférieure à la hauteur He de la demi-paroi latérale de caisson 30, et donc de la paroi latérale de caisson 32, perpendiculairement au fond 8.

Le ballon 2 comprend sur une surface périphérique un manteau 37 comportant une paroi latérale 36. Le manteau 37 recouvre une cuve, non visible sur les figures.

Comme notamment illustré sur les figures 1, 2 et 7, la paroi latérale du caisson 32 s'étend dans le prolongement de la paroi latérale 36 du manteau 37.

En particulier, la surface extérieure de la paroi latérale 36 du manteau 37 s'étend de préférence dans la continuité de la surface extérieure de la paroi latérale de caisson 32.

Chaque coquille 17 et 18 est configurée pour être montée de manière amovible sur le seau 9 par un mouvement suivant un axe de montage T parallèle à la direction principale X. Ainsi, chaque coquille est de préférence configurée pour être montée sur le seau dans un plan sensiblement vertical.

Pour ce montage sur le seau 9, les coquilles 17 et 18 sont configurées pour se déformer élastiquement par une flexion autour d'un axe parallèle à la direction principale X pour initier un déplacement latéral Dt de chacun des bords d'extrémité 35 de la demi-paroi latérale 30. Le déplacement latéral Dt est réalisé le long d'un axe sensiblement perpendiculaire à la direction principale X, et donc à l'axe de montage T.

La paroi latérale 36 du manteau 37 peut entourer la cuve autour de la direction principale X.

La paroi latérale de caisson 32 peut s'étendre autour de la direction principale X et sensiblement parallèlement à la direction principale X.

La paroi supérieure de caisson 20 peut s'étendre dans un plan perpendiculaire à la direction principale X.

Le ballon 2 de stockage de l'eau est de préférence de section circulaire transversalement à la direction principale X.

Le contour de la paroi périphérique 10 du seau 9 et le contour de la paroi latérale du caisson 32 pris transversalement à la direction principale X est de préférence circulaire.

La première coquille 18 peut être fixé de manière amovible au seau 9 sans avoir besoin d'utiliser un outillage adapté. La première coquille 18 peut notamment se fixer au seau par encliquetage. Le montage de la première coquille 18 sur le seau 9 ne fait pas intervenir de vis entre le seau 9 et la première coquille 18.

En référence aux figures 3 et 4, le dispositif 1 de chauffage comprend également trois organes d'engagement 40 et un dispositif de fixation 42.

Chaque organe d'engagement 40 est configuré pour se déformer élastiquement afin de permettre l'engagement de l'organe d'engagement 40 sur le bord supérieur **11** de la paroi périphérique 10.

Chaque organe d'engagement 40 s'étend à partir de la paroi intérieure 54 de la première coquille 18.

Chaque organe d'engagement 40 comprend un crochet 44 configuré pour s'engager sur le bord supérieur de la paroi périphérique 10 du seau 9. En particulier, le crochet 44 recouvre ce bord supérieur **11** lorsque la première coquille 18 est disposé sur le seau 9, tel que visible en figure 7.

En référence aux figures 5 à 7, un organe d'engagement est illustré respectivement dans un état de repos sur la figure 5, un premier état d'engagement sur la figure 6 et un deuxième état d'engagement sur la figure 7.

A l'état de repos, l'organe d'engagement ne subit aucune déformation élastique. Au premier état d'engagement, l'organe d'engagement 40 se déforme au contact du bord supérieur **11** de la paroi périphérique 10 du seau 9. Le crochet 44 se déforme de manière à augmenter l'espace disponible sous le crochet 44 de manière à permettre l'accès à ce bord supérieur **11** à l'intérieur du crochet 44. Au deuxième état d'engagement, l'organe d'engagement 40 est soit dans un état déformé permettant de maintenir un effort contre la paroi périphérique 10 soit dans un état non déformé.

Le dispositif de fixation 42 est configuré pour maintenir en position la première coquille 18 sur le seau 9 le long de la direction principale X. Le dispositif de fixation 42 forme ainsi une butée le long de la direction principale X.

Le dispositif de fixation 42 comprend au moins une empreinte femelle 48 de fixation visible aux figures 3 à 7 et au moins une empreinte mâle 46 de fixation visible aux figures 5 à 7.

Les empreintes mâle 46 et femelle 48 sont configurées pour coopérer ensemble lorsque la première coquille 18 est fixée au seau 9. En particulier, l'empreinte mâle 46 est configurée pour s'insérer à l'intérieur de l'empreinte femelle 48.

Les empreintes mâle 46 et femelle 48 s'étendent autour de la direction principale X.

Les empreintes mâle 46 et femelle 48 sont ici disposées au niveau de chaque bord d'extrémité 35 de la première coquille 18.

Tel que visible sur la figure 5, l'empreinte mâle 46 est formée sur une face externe 50 de la paroi périphérique 10 du seau 9. L'empreinte mâle 46 est ici formée par une nervure de fixation 52. La nervure de fixation 52 s'étend en profondeur le long d'une direction radiale à la direction principale X et autour de la direction principale X.

L'empreinte femelle 48 est formée sur la paroi intérieure de la première coquille 18. Tel que visible sur la figure 5, l'empreinte femelle 48 peut être discontinue.

L'empreinte femelle 48 est ici une rainure 56 formée sur la paroi intérieure 54 de la première coquille 18. Cette rainure 56 est formée par deux nervures de limite formant les limites supérieures et inférieures de la rainure 56. Les nervures de limite s'étendent en profondeur le long d'une direction radiale à la direction principale X et autour de la direction principale X.

Les empreintes femelle 48 et mâle 46 sont en complémentarité de forme et de dimension de manière à permettre l'insertion de l'empreinte mâle 46 dans l'empreinte femelle 48.

Les empreintes femelle 48 et mâle 46 sont disposées de telle sorte que l'empreinte mâle 46 fait face à l'empreinte femelle 48 lorsque la première coquille 18 est montée sur le seau 9.

Le dispositif 1 de chauffage peut comprendre en outre un système de détrompage 60 configuré pour positionner angulairement ledit au moins un organe d'engagement 40 autour de la direction principale X. Le système de détrompage est visible en figure 8.

Le système de détrompage comprend un logement de détrompage 62 formé par la paroi périphérique 10 du seau 9. En particulier, le logement de détrompage 62 est formé par une face interne de la paroi périphérique 10.

Le logement de détrompage 62 est configuré pour recevoir un organe d'engagement 40.

Le logement de détrompage 62 est formé au niveau d'une portion angulaire centrale d'extension de la première coquille 18.

Le logement de détrompage 62 est en complémentarité de dimension avec l'organe d'engagement 40.

Le logement de détrompage 62 présente une position angulaire prédéterminée pour positionner la première coquille 18 vis-à-vis du seau 9 autour de la direction principale X.

Le logement de détrompage 62 est formé par un espace présent entre des nervures de détrompage 64 formées sur la face interne de la paroi périphérique 10. Pour limiter la matière utilisée pour le seau 9, les espaces secondaires adjacents au logement de détrompage 62 laissées entre les nervures de détrompage 64 présente des dimensions inférieures aux dimensions de l'organe d'engagement pour empêcher son insertion.

La procédure de montage de la première coquille 18 sur le seau 9 est la suivante.

La première coquille 18 est disposée au-dessus du seau 9 de manière à placer les organes d'engagement au-dessus du bord supérieur **11** de la paroi périphérique 10. Cette étape est illustrée en figure 5.

La première coquille 18 est également orientée angulairement autour de la direction principale X de manière à faire correspondre un organe d'engagement avec le logement de détrompage.

La première coquille 18 est ensuite abaissée le long de la direction principale X de manière à mettre en contact les organes d'engagement 40 avec le bord supérieur 11. Un effort prédéterminé est ensuite appliqué par un utilisateur sur le seau 9 via la première coquille 18 ce qui entraine une déformation locale de chacun des organes d'engagement 40. Cette déformation de l'organe d'engagement combinée à une déformation de la paroi latérale 32 de la première coquille 18 permet d'écarter le dispositif de fixation 42 de la paroi périphérique 10. Cette étape est illustrée en figure 6.

Ensuite, la première coquille 18 est abaissée encore davantage le long de la direction principale X jusqu'à ce que les empreintes femelle 48 et mâle 46 soient face à face. L'empreinte mâle 46 est engagé avec l'empreinte femelle 48 pour finaliser le montage.

Même si cela n'est pas illustré, la coquille 17, ou coquille avant, peut également comprendre l'ensemble des éléments décrits pour la coquille 18, ou coquille arrière, notamment s'agissant dudit au moins un organe d'engagement 40, du dispositif de fixation 42 et du système de détrompage 60.

## Revendications

1. Dispositif (1) de chauffage thermodynamique d'eau sanitaire comportant :
- un ballon (2) de stockage de l'eau s'étendant le long d'une direction principale (X);
- un seau (9) monté sur une partie supérieure (4) du ballon (2), le seau (9) formant un fond (8) et comprenant une paroi périphérique (10) s'étendant à partir et autour du fond (8) pour former au moins partiellement un espace de réception (33) ;
- un caisson (16) formant une paroi latérale de caisson (32) et une surface supérieure de caisson (20) pour former au moins partiellement avec le seau (9) l'espace de réception (33), le caisson (16) comprenant une première coquille (18) et une deuxième coquille (17) ;
- un module de chauffage de l'eau (5) comprenant une pompe à chaleur (6), au moins une partie de la pompe à chaleur (6) étant disposée dans l'espace de réception (33) ;
**caractérisé en ce qu'il** comprend en outre un système de fixation entre la première coquille (18) et le seau (9), le système de fixation étant configuré pour fixer la première coquille (18) de manière amovible sur le seau (9) sans outils et sans assemblage vissé

2. Dispositif (1) selon la revendication 1, dans lequel le système de fixation comprend au moins un relief mâle et au moins un relief femelle configurés pour coopérer ensemble pour fixer la première coquille sur le seau.

3. Dispositif (1) selon la revendication 2, dans lequel les reliefs mâle et/ou femelle sont configurés pour coopérer ensemble de manière à générer un couple résistant de basculement de la première coquille autour d'au moins un axe perpendiculaire à la direction principale (X).

4. Dispositif (1) selon la revendication 2 ou 3, dans lequel les reliefs mâle et femelle sont configurés pour coopérer par encliquetage pour permettre la fixation entre le seau (9) et la première coquille (18).

5. Dispositif (1) selon l'une quelconque des revendications précédentes 2 à 4, dans lequel les reliefs mâle et/ou femelle forme forment une butée configurée pour empêcher un déplacement de la première coquille (18) par rapport au seau (9) le long de la direction principale (X) et le long d'au moins une direction transversale à la direction principale (X).

6. Dispositif (1) selon l'une des revendications précédentes 2 à 5, ledit au moins un relief femelle comprend au moins un organe d'engagement déformable formé sur la première coquille (18) et configuré pour coopérer, grâce à la déformation élastique dudit au moins un organe d'engagement lors du montage de la première coquille (18) sur le seau (9), avec la paroi périphérique (10) du seau (9) pour la fixation amovible de la première coquille (18) sur le seau (9).

7. Dispositif selon la revendication 6, dans lequel ledit au moins un organe d'engagement s'étend à partir d'une paroi intérieure de la première coquille pour être positionné en recouvrement d'un bord supérieur de la paroi périphérique (10) du seau (9) lorsque la première coquille (18) est fixée au seau (9).

8. Dispositif (1) selon la revendication 6 ou 7, comprenant en outre un système de détrompage configuré pour positionner angulairement ledit au moins un organe d'engagement autour de la direction principale (X).

9. Dispositif selon la revendication 8, dans lequel le système de détrompage comprend au moins un logement de détrompage formé par la paroi périphérique (10) du seau (9) et configuré pour recevoir ledit au moins un organe d'engagement, ledit au moins un logement de détrompage étant en complémentarité de dimension avec ledit au moins un organe d'engagement et présentant une position angulaire prédéterminée pour positionner la première coquille (18) vis-à-vis du seau (9) autour de la direction principale (X).

10. Dispositif selon l'une quelconque des revendications précédentes 2 à 9, dans lequel le système de fixation comprend en outre au moins une empreinte mâle de fixation et au moins une empreinte femelle de fixation configurée pour coopérer ensemble lorsque la première coquille (18) est fixée au seau (9).

11. Dispositif selon l'une quelconque des revendications précédentes en combinaison avec les revendications 6 et 9, dans lequel ledit au moins un organe d'engagement est configuré pour se déformer au contact de la paroi périphérique (10) sous un effort prédéterminé de montage de manière à permettre un accès de l'empreinte mâle de fixation dans l'empreinte femelle de fixation, ledit au moins un organe d'engagement étant également configuré pour exercer un effort sur la paroi périphérique (10) de maintien de l'empreinte mâle de fixation dans l'empreinte femelle de fixation lorsque la première coquille (18) est fixée au seau (9).
